# FASCICULE DE BREVET EUROPEEN

(11) **EP 0 586 272 B1**
(45) Date de publication et mention de la délivrance du brevet: **06.03.1996**
(21) Numéro de dépôt: 93401961.3
(22) Date de dépôt: 28.07.1993
(51) Int. Cl.: A47K 10/38, B65H 35/00

(54) **Distributeur de papier en rouleau**
Rollenpapierspender
Dispenser for rolled-up paper

(30) Priorité: 28.08.1992 FR 9210355
(43) Date de publication de la demande: 09.03.1994
(73) Titulaire: S.A.H.F.F.F. HAUT-FOURNEAU, FORGES ET FONDERIES, F-08380 Signy-le-Petit (FR)
(72) Inventeur: de Broissia, Gérald, F-92190 Meudon (FR)
(74) Mandataire: Thibon-Littaye, Annick

(56) Documents cités:
- EP-A- 0 122 809
- CH-A- 393 985
- US-A- 3 930 697
- US-E- 21 678

## Description

La présente invention concerne un distributeur de papier à partir d'un rouleau constituant une réserve de papier pour sa distribution sous forme de feuilles découpées et détachées du rouleau. Elle s'applique plus particulièrement à la distribution de papier hygiénique ou ménager par découpage en feuilles à partir d'une bande continue, éventuellement prédécoupée, qui est enroulée sur un manchon support.

Classiquement, les distributeurs de papier hygiénique en rouleau consistent pour les plus simples en une potence munie d'un axe sur lequel est engagé le manchon du rouleau. En raison de la destination de ce type de papier, on a cherché à protéger la réserve de papier constituée par le rouleau de l'environnement extérieur. Pour cela on a déjà proposé des distributeurs de type dérouleur constitués d'un boîtier cylindrique, réalisé parfois à partir de deux coquilles formant une base et un couvercle articulés l'une à l'autre, l'extrémité libre du papier sortant du boîtier par une lumière ménagée à travers le boîtier. Cette lumière doit alors être de grande dimension pour permettre l'introduction de l'extrémité libre du papier lors du remplacement d'un rouleau. Un tel distributeur est notamment décrit dans le document CH-A-393 985.

Un autre problème que pose notamment la présentation du papier hygiénique en rouleau est la découpe par l'usager de feuilles de papier utilisables. C'est pourquoi, les rouleaux actuels sont généralement prédécoupés préalablement à leur enroulement sur le manchon support, mais ils nécessitent toujours une action d'arrachement pour séparer les feuilles les unes des autres. Le problème est alors que le rouleau étant libre en rotation, une traction sur l'extrémité libre du papier a tendance à entraîner un déroulement incontrôlé du papier, ce qui induit une consommation excessive. De plus, l'arrachement doit alors être effectué par un mouvement sec parallèlement à l'axe du rouleau, ce qui entraîne généralement, avec un rouleau libre, un arrachement en biais hors des zones prédécoupées ; outre une consommation excessive, ceci conduit à une mauvaise présentation de la feuille de papier et à un début de chiffonnage de celle-ci qui n'est pas souhaitable.

La présente invention a pour but de proposer un distributeur de papier à partir d'un rouleau constituant une réserve de papier qui facilite la séparation des feuilles de papier tout en assurant un rechargement simple et une protection optimale de la réserve de papier de l'environnement extérieur. Elle vise plus généralement à mieux répondre aux besoins de la pratique en ce domaine, y compris dans le cas de rouleaux de papier qui ne comportent pas nécessairement des lignes de faiblesses déterminant des feuilles prédécoupées.

Selon sa caractéristique principale, l'invention concerne un distributeur de papier à partir d'un rouleau constituant une réserve de papier à distribuer, du type comportant un carter de réception d'un rouleau limité par deux coquilles s'ouvrant pour la mise en place dudit rouleau par rotation autour d'un axe d'articulation , caractérisé en ce qu'il comporte deux fentes ménagées respectivement sur chacune desdites deux coquilles pour définir, au voisinage de l'articulation, une lumière sous une largeur variable au cours de la rotation d'au-moins une desdites coquilles autour de l'axe d'articulation, entre une largeur minimale lorsque ledit carter est fermé et une largeur maximale lorsqu'il est ouvert, par interposition d'un volet solidaire d'une desdites coquilles.

La lumière de distribution du papier est ainsi désormais prévue au voisinage de l'articulation, et cette lumière est de largeur variable grâce à un volet commandé par la rotation d'au moins une coquille autour de l'axe d'articulation. Sa largeur maximale lorsque le carter est ouvert, pour faciliter l'introduction de l'extrémité libre du papier du rouleau au chargement, lors qu'une largeur minimale lorsque le carter est fermé permet juste le passage d'une épaisseur de papier pour sa distribution. Cette largeur minimale peut même être réduite à néant, de manière à former une pince enserrant le papier à sa sortie du carter fermé.

Une telle conformation permet, tout en rendant aisé le rechargement du distributeur en rouleau de rendre optimales à la fois la protection de la réserve de papier, et la sécurité du découpage à l'utilisation. De plus, et comme on va le voir par la suite, cela rend possible des perfectionnements particulièrement avantageux et aisés à mettre en oeuvre.

Selon une caractéristique particulièrement avantageuse de l'invention, la coquille comportant le volet d'obturation de la lumière constitue un couvercle dudit carter, mobile autour dudit axe d'articulation par rapport à l'autre des deux coquilles qui constitue une base.

Avantageusement, lesdites deux coquilles sont de forme générale approximativement semi-cylindrique et un premier bord longitudinal de leurs fentes respectives est limité par une première de leur génératrice d'extrémité au voisinage de laquelle est prévu ledit axe d'articulation. De préférence, l'axe d'articulation est sensiblement co-axial à la première génératrice d'extrémité de la coquille constituant la base et à une génératrice définissant un second bord longitudinal de la fente de la coquille constituant le couvercle. De plus, le volet est avantageusement constitué d'une languette qui présente une section en courbe convexe vers ledit axe d'articulation et dont une première extrémité constitue ledit premier bord longitudinal de la fente dudit couvercle.

Le fait de prévoir la lumière de passage du papier au voisinage de l'axe d'articulation permet donc de rendre cette lumière de largeur variable par coopération des deux fentes des coquilles et du volet. La courbure donnée au volet rend plus aisée l'introduction du papier en constituant un moyen de guidage de l'extrémité du papier lorsque le carter est ouvert.

Pour assurer une distribution optimale du papier, on prévoit avantageusement qu'une seconde extrémité dudit volet constitue une première mâchoire d'une pince propre à coopérer, lorsque le carter est en position fermée, avec un rebord plan qui fait saillie vers l'extérieur de la coquille formant base, dans un plan sensiblement perpendiculaire à un plan tangent à cette dernière comprenant sa première génératrice d'extrémité, et qui constitue une seconde mâchoire de ladite pince, ladite première extrémité du volet reposant dans cette position sur la face interne d'un second bord longitudinal de la fente, ménagé dans la coquille formant base.

De la sorte, l'extrémité du papier se trouve pincée à plat lorsque le carter est en position fermée, ce qui permet d'éviter un déroulement intempestif du papier lors de l'utilisation et donc un meilleur contrôle de sa distribution par l'utilisateur.

La pince ainsi constituée exerce avantageusement une légère pression sur le papier lorsque le carter est en position fermée, assurant une découpe facile du papier quand celui-ci se trouve tiré par l'utilisateur dans une direction différente de l'orientation de ladite pince.

De préférence, ladite seconde extrémité dudit volet est dentelée sur toute sa longueur et ledit rebord plan comporte dans une partie centrale une encoche ouverte vers son bord libre, qui constitue une encoche de préhension du papier lorsque ledit carter est en position fermée.

Selon d'autres caractéristiques avantageuses du distributeur suivant l'invention , qui peuvent être mises en oeuvre séparément ou en combinaison :
- Ledit rebord plan de ladite base constitue, lorsque le carter est en position ouverte, une butée d'arrêt pour ladite coquille constituant couvercle ; et dans cette position, ladite seconde extrémité dudit volet prend appui sur la face externe dudit second bord longitudinal de ladite fente de la base ;
- La paroi cylindrique de la coquille formant base comporte un décrochement vers l'extérieur, définissant un logement de réception de moyens de fixation de la base sur une paroi fixe ;
- La coquille constituant le couvercle se trouve, lorsque le carter est en position ouverte, dans un plan sensiblement perpendiculaire à un mur constituant ladite paroi fixe, le fond orienté vers le sol, ce qui permet une introduction du rouleau d'autant plus aisée que ledit carter reste en position ouverte sans nécessiter aucune manipulation ;
- La coquille constituant la base comporte au moins un ressort destiné à coopérer avec un logement de ladite coquille formant couvercle, logement avantageusement constitué de deux plats perpendiculaires, et d'une crosse située à l'intérieur de ladite coquille formant couvercle et parallèle à ses parois latérales, de manière à favoriser les positions ouverte ou fermée de ladite coquille constituant le couvercle, ledit logement comportant une arrête arrondie sollicitant ledit ressort lorsque ladite coquille 4 formant couvercle passe de la position ouverte à la position fermée et inversement.
- La coquille formant base comporte, dans ses parois latérales, au niveau de sa première génératrice d'extrémité, un téton au niveau de l'axe d'articulation, et ladite coquille formant couvercle comporte sur la face interne de ses parois latérales un logement propre à recevoir ledit téton.

Le distributeur ainsi obtenu est particulièrement aisé de fabrication, chaque coquille pouvant être issue de moulage en matière plastique, d'une seule pièce avec tous les éléments qu'elle comporte (à l'exception dudit ressort), comme le volet et la crosse d'articulation pour la coquille formant couvercle, ou le décrochement de fixation et le logement pour l'axe d'articulation pour la coquille formant base.

On décrira maintenant plus en détails une forme de réalisation particulière de l'invention qui en fera mieux comprendre les caractéristiques essentielles et les avantages, étant entendu toutefois que cette forme de réalisation est choisie à titre d'exemple et qu'elle n'est nullement limitative.

Sa description est illustrée par les dessins annexés, dans lesquels :
- La figure 1 est une vue générale en perspective d'un distributeur selon l'invention en position partiellement ouverte ;
- La figure 2 est une coupe transversale du distributeur selon l'invention en position ouverte ;
- Les figures 3A et 3B représentent schématiquement en coupe transversale la lumière de distribution du papier lors-que le carter est en position ouverte (3A) et fermée (3B) ;
- La figure 4 est une vue partielle en perspective de la coquille constituant la base du distributeur selon l'invention ;
- La figure 5 est une vue partielle en perspective de la coquille constituant le couvercle du distributeur selon l'invention.

Par souci de clarté, les mêmes éléments seront désignés par les mêmes références sur les différentes figures et dans la description qui va suivre.

Le distributeur de papier hygiénique représenté à la figure 1 comporte un carter 1 de réception d'un rouleau 2 constituant une réserve de papier à distribuer.

Ce carter 1 est limité par deux coquilles 3, 4 de formes générales approximativement semi-cylindriques articulées l'une à l'autre autour d'un axe d'articulation 5 (figure 2).

L'une 3 des deux coquilles 3, 4 constitue une base destinée à être fixée contre une paroi 6. A cet effet, la coquille 3 formant base comporte dans sa partie centrale un décrochement 7 vers l'extérieur qui définit un logement 8 pour des têtes 9 de vis 10 de fixation du distributeur à la paroi.

Cette coquille 3 comporte dans ses parois latérales 11 au niveau d'une première génératrice d'extrémité un téton 12 (figure 4) au niveau de l'axe d'articulation 5 et un rebord plan 13 faisant saillie vers l'extérieur dans un plan perpendiculaire au plan comprenant cette première génératrice et tangent à la coquille.

Ladite coquille 3 formant base comporte en outre à chacune de ses extrémités latérales un ressort plat 32 perpendiculaire audit rebord plan 13 destiné à coopérer avec un logement 33 constitué de deux plats perpendiculaires 35 et d'une arrête arrondie 34 de telle sorte que ledit ressort favorise la position ouverte ou fermée de ladite coquille 4 formant couvercle lorsqu'il appui sur les plats 35 et est sollicité lorsque ladite coquille 4 formant couvercle passe de la position ouverte à la position fermée et inversement du fait de l'appui dudit ressort sur ladite basse 34.

Le bord intérieur 14 de ce rebord plan 13 constitue un premier bord longitudinal d'une fente 15 (figure 4) ménagée dans la coquille 3 et destinée à coopérer avec une fente 16 (figure 5) ménagée dans la coquille 4 formant couvercle pour définir une lumière 17 de distribution du papier.

Cette lumière 17 est de largeur variable en fonction de la position relative du couvercle 4 par rapport à la base 3 au moyen d'un volet 18 que comporte le couvercle 4. Comme on peut le voir sur les figures 2, 3, et 5, le volet 18 présente en section une courbure convexe en direction de l'axe d'articulation et constitue, par une de ses extrémités 19, un premier bord longitudinal de la fente 16 du couvercle 4 aligné sur une première génératrice d'extrémité de ce dernier.

Cette courbure dudit volet 18 a pour effet de faciliter l'introduction de l'extrémité 20 du rouleau de papier 2 dans la lumière 17 lorsque le carter 1 est en position ouverte telle que représentée à la figure 2. De plus, cela permet que la seconde extrémité 21 du volet 18 puisse constituer une première mâchoire d'une pince dont la seconde mâchoire est constituée par le rebord plan 13 de la base pour enserrer l'extrémité 20 du rouleau lorsque le carter est en position fermée (figure 3B).

En position ouverte, le rebord plan 13 constitue en outre, une butée pour le couvercle 4, l'extrémité 21 du volet 18 prenant appui sur la face externe d'un deuxième bord longitudinal 22 de la fente 15 ménagée dans la base 3.

L'extrémité 21 du volet 18 est pourvue en outre de dents 23 (figure 5) facilitant la découpe du papier lorsque son extrémité 20 est pincée avec le rebord plan 13, rebord qui comporte, quant à lui, dans sa partie centrale une encoche ouverte vers son bord libre 37 pour permettre une préhension aisée de l'extrémité 20 du rouleau 2.

Comme on le voit sur les figures 2 et 5, la coquille 4 formant couvercle comporte au niveau de ses parois latérales 25, une crosse 26 propre à venir s'engager sur ledit axe d'articulation 5, l'axe 5 étant alors aligné au second bord longitudinal 27 de la fente 16 ménagée dans le couvercle 4.

Le dimensionnement des différents éléments constitutifs du distributeur selon l'invention est tel que le fonctionnement décrit ci-dessus puisse s'effectuer. En particulier, la coquille 3 formant base est légèrement plus longue et d'un diamètre quelque peu supérieur à la coquille 4 formant couvercle de sorte que le couvercle 4 puisse s'engager dans la base 3 au niveau de l'articulation 5 pour permettre l'imbrication du volet 18 dans la fente 15 de la base 3, et que, lors de la fermeture du carter, la seconde génératrice d'extrémité 28 du couvercle 4 s'engage sous la seconde génératrice d'extrémité 29 de la base 3 évitant ainsi d'avoir recours à des moyens de verrouillage autres que le simple engagement adhérent des bords du couvercle 4 dans la base 3.

En pratique, le rebord plan 13 de la base 3 se prolonge le long de ses bords latéraux 30 masquant ainsi les bords latéraux 31 du couvercle 4 en position fermée.

Naturellement, l'invention n'est en rien limitée par les particularités qui ont été spécifiées dans ce qui précède ou par les détails du mode de réalisation particulier choisi pour illustrer l'invention. Toutes sortes de variantes peuvent être apportées à la réalisation particulière qui a été décrite à titre d'exemple et à ses éléments constitutifs sans sortir pour autant du cadre de l'invention tel que défini dans les revendications. Cette dernière englobe ainsi tous les moyens constituant des équivalents techniques des moyens décrits ainsi que leurs combinaisons.

## Revendications

1. Distributeur de papier à partir d'un rouleau constituant une réserve de papier à distribuer, du type comportant un carter (1) de réception d'un rouleau (2) limité par deux coquilles (3, 4) s'ouvrant pour la mise en place dudit rouleau par rotation autour d'un axe d'articulation (5) ; caractérisé en ce qu'il comporte deux fentes (15, 16) ménagées respectivement sur chacune desdites deux coquilles pour définir au voisinage de l'articulation une lumière (17) dont la largeur est variable, au cours de la rotation d'au moins une desdites coquilles autour de l'axe d'articulation, entre une largeur minimale lorsque ledit carter est fermé et une largeur maximale lorsqu'il est ouvert, par interposition d'un volet (18) solidaire d'une desdites coquilles.

2. Distributeur selon la revendication 1 caractérisé en ce que ladite coquille (4) comportant ledit volet (18) constitue un couvercle mobile autour dudit axe d'articulation (5) par rapport à l'autre desdites deux coquilles qui constitue une base.

3. Distributeur selon la revendication 2 caractérisé en ce que lesdites deux coquilles (3, 4) sont de forme générale approximativement semi-cylindriques et en ce qu'un premier bord longitudinal (13) de leur fente respective (15, 16) est limité par une première de leur génératrice d'extrémité au voisinage de laquelle est prévu ledit axe d'articulation.

4. Distributeur selon la revendication 3 caractérisé en ce que ledit axe d'articulation (5) est sensiblement coaxial à ladite première génératrice d'extrémité de ladite coquille (3) constituant la base et à une génératrice définissant un second bord longitudinal (21) de ladite fente de ladite coquille constituant le couvercle.

5. Distributeur selon la revendication 3 ou 4 caractérisé en ce que ledit volet (18) est constitué d'une languette de section en courbe convexe vers ledit axe d'articulation et dont une première extrémité (19) constitue ledit premier bord longitudinal de la fente (16) dudit couvercle (4).

6. Distributeur selon la revendication 5 caractérisé en ce qu'une seconde extrémité dudit volet (18) constitue une première mâchoire d'une pince propre à coopérer lorsque le carter est en position fermée avec un rebord plan (13) faisant saillie vers l'extérieur de ladite coquille (3) formant base, dans un plan sensiblement perpendiculaire à un plan tangent à cette dernière comprenant sa première génératrice d'extrémité, et constituant une seconde mâchoire de ladite pince ; ladite première extrémité du volet reposant dans cette position sur la face interne d'un second bord longitudinal (21) de ladite fente (16) ménagée dans la coquille formant base (3).

7. Distributeur selon la revendication 6 caractérisé en ce que ledit rebord (13) coopère avec ladite extrémité (21) dudit volet (18) de manière à exercer une légère pression du papier inséré entre lesdits volets lorsque ledit carter est fermé.

8. Distributeur selon la revendication 7 caractérisé en ce que ladite coquille (3) constituant la base comporte au moins un ressort (32) coopérant avec un logement (33) de ladite coquille (4) constituant le couvercle, de manière à favoriser les positions ouverte ou fermée de ladite coquille (4) constituant le couvercle.

9. Distributeur selon la revendication 8 caractérisé en ce que ledit logement (33) comporte une arrête arrondie (34) sollicitant ledit ressort (32) entre les positions ouverte et fermée de ladite coquille (4) constituant le couvercle.

10. Distributeur selon la revendication 9 caractérisé en ce que ledit logement (33) est constitué de deux plats perpendiculaires (35), et d'une crosse (26) située à l'intérieur de ladite coquille (4) formant couvercle et parallèle à ses parois latérales (25).

11. Distributeur selon l'une des revendications 8 à 10 caractérisé en ce que ledit ressort (32) est un ressort plat fixé à chacune des extrémités latérales (11) de ladite coquille (3) formant base.

12. Distributeur selon l'une des revendications 5 à 11 caractérisé en ce que ladite seconde extrémité dudit volet (18) est dentelée sur toute sa longueur et en ce que ledit rebord plan (13) comporte dans une partie centrale une encoche (24), ouverte vers son bord libre de préhension du papier lorsque ledit carter est en position fermée.

13. Distributeur selon l'une des revendications 6 à 12 caractérisé en ce que ledit rebord plan (13) de ladite base (3) constitue, lorsque le carter est en position ouverte, une butée d'arrêt pour ladite coquille (4) constituant couvercle ; et en ce que dans cette position, ladite seconde extrémité dudit volet (18) prend appui sur la face externe dudit second bord longitudinal de ladite fente (15) de la base.

14. Distributeur selon l'une quelconque des revendications 2 à 13 caractérisé en ce que la paroi cylindrique de ladite coquille (3) formant base comporte un décrochement (7) vers l'extérieur définissant un logement (8) de réception de têtes (9) de moyens de fixation (10) de la base sur une paroi.

15. Distributeur selon l'une quelconque des revendications 2 à 14 caractérisé en ce que ladite coquille (3) formant base comporte dans ses parois latérales au niveau de sa première génératrice d'extrémité au moins un téton (12) au niveau dudit axe d'articulation (5) et en ce que ladite coquille formant couvercle comporte sur la face interne de ses parois latérales un logement (33) propre à recevoir ledit téton (12).

16. Distributeur selon l'une quelconque des revendications 1 à 15 caractérisé en ce que lesdites coquilles (3, 4) sont issues de moulage en matière plastique.

## Claims

1. Dispenser for paper on a roll constituting a reserve of paper to be dispensed, of the type including a casing (1) for receiving a roll (2) defined by two shells (3, 4) opening up for fitting of said roll by rotation about a pivot axis (5); characterised in that it comprises two slots (15, 16) formed respectively on each of said two shells to define, in the vicinity of the pivot, an aperture (17) having a width which can vary, during the rotation of at least one of said shells about said pivot axis, between a minimum width when said casing is closed and a maximum width when it is open, through the interposition of a flap (18) fixed to one of the said shells.

2. Dispenser according to Claim 1, characterised in that said shell (4) including said flap (18) constitutes a cover able to move about said pivot axis (5) with respect to the other one of said two shells which constitutes a base.

3. Dispenser according to Claim 2, characterised in that each of said two shells (3, 4) is of approximately semi-cylindrical shape overall and in that a first longitudinal edge (13) of its respective slot (15, 16) is defined by a first end generating line of it in the vicinity of which said pivot axis is provided.

4. Dispenser according to Claim 3, characterised in that said pivot axis (5) is substantially coaxial with said first end generating line of said shell (3) constituting the base and with a generating line defining a second longitudinal edge (21) of said slot of said shell constituting the cover.

5. Dispenser according to Claim 3 or 4, characterised in that said flap (18) consists of a blade of curved cross section convex towards said pivot axis, a first end (19) of which constitutes the said first longitudinal edge of the slot (16) of the said cover (4).

6. Dispenser according to Claim 5, characterised in that a second end of said flap (18) constitutes a first jaw of a gripper suitable for cooperating, when the casing is in the closed position, with a flat flange (13) projecting towards the outside of said shell (3) forming a base, in a plane substantially perpendicular to a plane tangential to the latter comprising its first end generating line, and constituting a second jaw of said gripper, the said first end of the flap resting in this position on the internal face of a second longitudinal edge (21) of said slot (16) provided in said shell forming a base (3).

7. Dispenser according to Claim 6, characterised in that said flange (13) cooperates with said end (21) of said flap (18) so as to exert a slight pressure on the paper inserted between said flaps when said casing is closed.

8. Dispenser according to Claim 7, characterised in that said shell (3) constituting the base has at least one spring (32) cooperating with a housing (33) in said shell (4) constituting the cover, so as to favour the open or closed positions of said shell (4) constituting the cover.

9. Dispenser according to Claim 8, characterised in that said housing (33) has a rounded corner (34) pushing said spring (32) between the open and closed position of said shell (4) constituting the cover.

10. Dispenser according to Claim 9, characterised in that said housing (33) is formed by two perpendicular flats (35) and a tie (26) situated inside said shell (4) forming a cover and parallel to its lateral walls (25).

11. Dispenser according to one of Claims 8 to 10, characterised in that said spring (32) is a flat spring fixed to each of the lateral ends (11) of said shell (3) forming a base.

12. Dispenser according to one of Claims 5 to 11, characterised in that said second end of said flap (18) is serrated over its entire length and in that said flat flange (13) has in a central part a recess (24) open towards its free edge for gripping the paper when said casing is in the closed position.

13. Dispenser according to one of Claims 6 to 12, characterised in that said flat flange (13) on said base (3) constitutes, when the casing is in the open position, a stop for said shell (4) constituting a cover; and in that, in this position, said second end of said flap (18) bears on the external face of said second longitudinal edge of said slot (15) in the base.

14. Dispenser according to any one of Claims 2 to 13, characterised in that the cylindrical wall of said shell (3) forming a base has an offset (7) towards the outside defining a housing (8) for receiving heads (9) of means (10) for fixing the base to a wall.

15. Dispenser according to any one of Claims 2 to 14, characterised in that the said shell (3) forming a base has in its lateral walls, by its first end generating line, at least one stud (12) by said pivot axis (5) and in that said shell forming a cover has on the internal face of its lateral walls a housing (33) suitable for receiving said stud (12).

16. Dispenser according to any one of Claims 1 to 15, characterised in that said shells (3, 4) are moulded from plastic material.

## Patentansprüche

1. Papierspender zur Abgabe von Papier von einer Papiervorratsrolle, bestehend aus einem Gehäuse (1) zur Aufnahme einer Rolle (2), dessen Begrenzungen von zwei Schalen (3,4) gebildet werden, die sich zum Einsetzen der Rolle mittels Drehung um eine Schwenkachse (5) öffnen, dadurch gekennzeichnet, daß er in jeder der beiden Schalen jeweils einen Spalt (15,16) aufweist, so daß sich in der Nähe der Schwenkachse ein Langloch (17) bildet, dessen Breite im Laufe der Drehung von mindestens einer der Schalen um die Schwenkachse durch das Dazwischentreten einer mit einer der beiden Schalen zu einem Stück verbundenen Verschlußklappe (18) variiert, und zwar zwischen einer Minimalbreite, wenn das Gehäuse geschlossen ist, und einer Maximalbreite, wenn es geöffnet ist.

2. Papierspender nach Anspruch 1, dadurch gekennzeichnet, daß die mit der Verschlußklappe (18) verbundene Schale (4) einen relativ zu der eine Basis bildenden zweiten der beiden Schalen um die Schwenkachse (5) beweglichen Deckel bildet.

3. Papierspender nach Anspruch 2, dadurch gekennzeichnet, daß die beiden Schalen (3,4) eine im wesentlichen etwa halbzylindrische Form aufweisen, und daß ein erster Längsrand (13) des ihnen jeweils zugehörigen Spaltes (15,16) durch eine erste Umfangserzeugende begrenzt wird, in deren Nähe die Schwenkachse vorgesehen ist.

4. Papierspender nach Anspruch 3, dadurch gekennzeichnet, daß die Schwenkachse (5) mit der ersten Umfangserzeugenden der Basisschale (3) in etwa koaxial ist und eine Erzeugende aufweist, die einen zweiten Längsrand (21) des Spaltes der Deckelschale definiert.

5. Papierspender nach Anspruch 3 oder 4, dadurch gekennzeichnet, daß die Verschlußklappe (18) von einer Zunge mit zur Schwenkachse hin konvex gekrümmtem Querschnitt gebildet wird, deren eine Seite (19) den Längsrand des Spaltes (16) des Deckels (4) bildet.

6. Papierspender nach Anspruch 5, dadurch gekennzeichnet daß eine zweite Seite der Verschlußklappe (18) die erste Backe einer speziellen Klemmvorrichtung bildet, die in der geschlossenern Stellung des Gehäuses mit einer flachen Leiste (13) zusammenwirkt, welche zur Außenseite der Basisschale (3) hin in einer Ebene vorspringt, die mit einer Tangentenebene zu der letzteren, welche deren erste Umfangserzeugende einschließt, einen rechten Winkel bildet, und die zweite Backe der Klemmvorrichtung bildet; dabei stutzt sich die erste Seite der Verschlußklappe in dieser Stellung auf die Innenseite eines zweiten Längsrandes (21) des Spaltes (16) in der Basisschale (3).

7. Papierspender nach Anspruch 6, dadurch gekennzeichnet, daß die Leiste (13) mit der Seite (21) der Verschlußklappe (18) in solcher Weise zusammenwirkt, daß auf das zwischen den Schalen hindurchgeführte Papier ein leichter Druck ausgeübt wird, wenn das Gehäuse geschlossen ist.

8. Papierspender nach Anspruch 7, dadurch gekennzeichnet, daß die Basisschale (3) mindestens eine Feder (32) aufweist, welche mit einem Sitz (33) in der Deckelschale (4) in der Weise zusammenwirkt, daß die geschlossene und die geöffnete Stellung der Deckelschale (4) bevorzugt werden.

9. Papierspender nach Anspruch 8, dadurch gekennzeichnet, daß der Sitz (33) eine abgerundete Sperre (34) aufweist, die zwischen der geöffneten und der geschlossenen Stellung der Deckelschale (4) die Feder (32) spannt.

10. Papierspender nach Anspruch 9, dadurch gekennzeichnet, daß der Sitz (33) aus zwei zueinander senkrechtstehenden Flachstücken (35) und aus einem Winkelstück (26) besteht, das auf der Innenseite der Deckelschale (4) angeordnet ist und parallel zu deren Seitenwänden (25) verläuft.

11. Papierspender nach einem der Ansprüche 8 bis 10, dadurch gekennzeichnet, daß die Feder (32) eine Blattfeder ist, die an jedem der beiden Seitenränder (11) der Basisschale (3) befestigt ist.

12. Papierspender nach einem der Ansprüche 5 bis 11, dadurch gekennzeichnet, daß die zweite Seite der Verschlußklappe (18) auf ihrer gesamten Länge gezahnt ist, und daß die flache Leiste (13) in ihrem mittleren Bereich eine Aussparung (24) aufweist, die zu ihrem im geschlossenen Zustand des Gehäuses das Papier nicht ergreifenden Rand hin offen ist.

13. Papierspender nach einem der Ansprüche 6 bis 12, dadurch gekennzeichnet, daß die flache Leiste (13) der Basis (3) im geöffneten Zustand des Gehäuses für die Deckelschale (4) einen Anschlag bildet; und daß in dieser Stellung die andere Seite der Verschlußklappe (18) auf der äußeren Oberfläche des zweiten Längsrandes des Spaltes (15) der Basis zur Anlage kommt.

14. Papierspender nach einem der Ansprüche 2 bis 13, dadurch gekennzeichnet, daß die zylindrische Wandung der Basisschale (3) eine Ausbuchtung (7) aufweist, die einen Raum (8) zur Aufnahme von Köpfen (9) von Mitteln zur Befestigung (10) der Basis an einer Wand entstehen läßt.

15. Papierspender nach einem der Ansprüche 2 bis 14, dadurch gekennzeichnet, daß die Basisschale (3) an ihren Seitenwänden in der Höhe ihrer ersten Umfangserzeugenden mindestens einen Zapfen (12) in der Höhe der Schwenkachse (5) aufweist, und daß die Deckelschale an der Innenseite ihrer Seitenwände einen besonderen Raum (33) zur Aufnahme des Zapfens (12) aufweist.

16. Papierspender nach einem der Ansprüche 1 bis 15, dadurch gekennzeichnet, daß die Schalen (3,4) aus gegossenem Kunststoff bestehen.
